# EUROPÄISCHE PATENTSCHRIFT

(11) **EP 1 644 605 B1**
(45) Veröffentlichungstag und Bekanntmachung des Hinweises auf die Patenterteilung: **15.09.2010**
(21) Anmeldenummer: 04740577.4
(22) Anmeldetag: 02.07.2004
(51) Int. Cl.: E06B 3/273, E06B 3/30

(54) **VERBUNDPROFIL MIT ISOLIERSTEG, INSBESONDERE FÜR FENSTER, TÜR UND FASSADEN**
COMPOSITE PROFILE WITH INSULATION WEB, IN PARTICULAR FOR WINDOWS DOORS AND FACADES
PROFILE COMPOSITE, A ENTRETOISE D'ISOLATION, NOTAMMENT POUR FENETRES, PORTES ET FACADES

(30) Priorität: 11.07.2003 DE 10331382
(43) Veröffentlichungstag der Anmeldung: 12.04.2006
(73) Patentinhaber: SCHÜCO International KG, 33609 Bielefeld (DE)
(72) Erfinder: HABICHT, Siegfried, 33818 Leopoldshöhe (DE); HÖCKER, Eitel-Friedrich, 33739 Bielefeld (DE)
(74) Vertreter: Dantz, Jan Henning
(86) Internationale Anmeldenummer: PCT/EP2004/007221
(87) Internationale Veröffentlichungsnummer: WO 2005/008011

(56) Entgegenhaltungen:
- DE-A- 19 622 725
- DE-A- 19 722 527
- DE-U- 7 305 385
- FR-A- 2 783 861
- US-A1- 2003 019 184

## Beschreibung

Die Erfindung betrifft ein Verbundprofil nach dem Oberbegriff des Anspruchs 1.

Es sind wärmegedämmte Verbundprofile - so auch dieser Anmelderin - bekannt, bei welchen ein inneres und ein äußeres Metallprofil über zwei parallel zueinander angeordnete, schlecht wärmeleitende Isolierstege aus Kunststoff miteinander verbunden sind. Ein derartiger Stand der Technik der Anmelderin ist in Figur 1 dieser Anmel-Odung dargestellt.

Einen gattungsgemäßen Stand der Technik zeigen jeweils die FR 2 783 861, die DE 196 22 725 A1 und die DE 197 22 527 A1.

Hinsichtlich der Anforderungen an die Statik und die Wärmedämmung haben sich diese Profile an sich gut bewährt. Vorteilhaft ist insbesondere die Möglichkeit, über zwei voneinander getrennt ausgebildete Isolierstege die Verbundprofile miteinander zu verbinden, da dies die Möglichkeit dazu bietet, relativ preisgünstige Isolierstege ohne komplizierte Formgebung einzusetzen, welche bei genügender Beabstandung voneinander die Realisierung eines sehr stabilen Verbundes zulassen.

Da jedoch der Trend im Fenster-, Türen- und Fassadenbau zu schmaleren Profilansichten mit der Zielrichtung möglichst großer lichter Scheibenmaße geht, bauen Verbundprofile mit zwei oder mehr Isolierstegen oftmals zu breit, wohingegen Verbundprofile mit nur einem Isoliersteg oftmals nur eine ungenügende Stabilität und Festigkeit ausweisen.

Insofern hat sich bisher nach wie vor doch am ehesten die Lösung der Fig. 1 bewährt, bei welcher die Metallprofile mittels zweier Isolierstege verbunden werden, die in teilprismatische - sich vom Nutgrund wenigstens einseitig verjüngende - Aufnahmenuten der Metallprofile eingreifen, wobei zwischen den Isolierstegen eine schwalhenschwanzförmige Trennwand liegt.

Aus Stabilitätsgründen erfordern die Isolierstege im Einspannbereich zu den Metallprofilen ein Mindestmaß an Wanddicke, um die im Einsatz solcher Profile auftretenden Kräfte und Belastungen aufzunehmen.

Die schwalbenschwanzartige Trennwand zwischen den Aufnahmenuten als auch die beiden Isolierstegbereiche in den Aufnahmenuten nebst den beiden Metallanformstege der Metallprofile führen zusammen zu einer Ansichtsbreite, welche aufgrund der geforderten Festigkeiten ein Mindestmaß nicht unterschreiten kann, so dass der Verringerung der Ansichtsbreite Grenzen gesetzt sind, die Belassung der grundsätzlichen Geometrie der Elemente nicht unterschritten werden kann.

Es wurde zwar versucht, auch Verbundprofilen mit nur einem einzigen Mehrkammerisolierprofil, das die äußeren Metallprofile miteinander verbindet, eine genügende Festigkeit zu geben. Derartige Versuche sind beispielsweise aus der EP 0 838 571 A1 bekannt, welche einen Verbund beschreibt, bei dem der das in sich starre Isolierprofil mit zwei dünnen Seitenwänden in eine prismenförmige Aufnahme der Metallprofile eingreift und eine Trennwand im Nutgrund dieser prismenförmigen Aufnahme in einem Schlitz des geteilt ausgebildeten Fußabschnittes Platz findet, deren Wände vorzugsweise parallel zueinander liegen. Ziel soll es sein, durch Materialreduzierung im Einspannbereich an den Aluminiumprofilen das Schrumpfungsverhalten der Isolierleiste bei Wärmebelastung z.B. durch Oberflächenbehandlung der Verbundprofile zu verbessern. Der hier realisierte Verbund bringt aber das Problem mit sich, dass der retativ komplizierte Isolierprofil teuer in der Herstellung, schwer zu montieren und derart ausgestaltet ist, dass die formschlüssigen Hintergriffe an den Metallprofilen immer noch relativ breit aufbauen, um die nötige Stabilität für die Verbindung zu erzielen.

Es besteht also weiterhin der Bedarf nach einem Verbundprofil mit wenigstens einem Metallprofil und wenigstens einem Isoliersteg, welches im Vergleich zum Stand der Technik bei hoher Stabilität insbesondere extrem schmal baut.

Die Lösung dieses Problems ist die Aufgabe der Erfindung.

Die Erfindung löst diese Aufgabe durch den Gegenstand des Anspruchs 1.

Vorteilhafte Ausgestaltungen der Erfindung sind in den Unteransprüchen angegeben.

Anders als im Stand der Technik wird hier also an die Trennwand, die zwischen den beiden Aufnahmenuten platten- oder stegförmig mit parallelen Wänden ausgebildet ist, ein Ansatz angeformt, der von der Formgebung der Trennwand bis zum Ansatz derart abweicht, dass er beide benachbarte Fußbereiche formschlüssig an den Metallprofilen sichert.

Da dieser Formschluss senkrecht zum Nutgrund außerhalb des Formschlussbereiches der Anformstage an die Isolierstege verlagert wird, ist es überraschend möglich, die Ansichtsbreite des Verbundprofils bzw. den maximalen Äußeren Abstand der beiden Isolierstege und damit die entsprechende Ansichtsbreite des Verbundprofils - deutlich zu verringern und dennoch einen stabilen Verbund zu schaffen. Die Isolierstege erfordern entsprechend lediglich noch einen minimalen Materialbedarf, was die Kosten zusätzlich senkt.

Gerade eine Ausführungsform mit zwei voneinander getrennten Isolierstegen wird besonders bevorzugt, da diese die Vorteile niedrigerer Kosten und den besseren Toleranzausgleich mit dem angeblichen Vorteil einer einstückigen Leiste - die schmalere Baubreite - überraschend miteinander verbindet und dabei eine noch sogar schmalere Ansichtsbreite realisiert als dies nach dem Stand der Technik selbst mit einstückigen Isolierprofilen für realisierbar gehalten wurde.

Dabei setzt der Ansatz relativ zum Nutgrund der Aufnahmenuten hinter dem freien Enden der Anformstege an. Ein Abstand ist hier besonders vorteilhaft, da er die Ansichtsbreite besonders deutlich minimiert.

Es kann der Ansatz aber auch relativ zum Nutgrund der Aufnahmenuten in der Ebene des freien Endes der Anformstege ansetzen und bildet derart in dieser Hinsicht den Grenzfall der Erfindung bilden.

Es bietet sich an, den Ansatz leistenförmig auszubilden, um insbesondere durchgängig über die ganze Länge des Profils den Formschluss zu erzielen.

Nach einer anderen Variante kann der Ansatz aber auch nur abschnittsweise an die Trennwand angeformt sein, d.h., es können Ausstanzungen vorgesehen sein, welche die Schubfestigkeit nochmals erhöhen.

Besonders bevorzugt weist der Ansatz einen dreieckigen, runden oder rechteckigen Querschnitt auf und greift in eine entsprechend geformte Kammer zwischen den beiden Isolierstegen oder ein, um derart einen besonders wirksamen Formschluss zu gewährleisten.

Bevorzugt beträgt die Dicke der Trennwand vor dem Ansatz 0,4 bis 1,2 mm. Weiterhin bevorzugt beträgt die Dicke des Ansatzes jedenfalls im Bereich maximaler Dicke mehr als 1,2 mm, um einen genügenden Formschluss zu sichern und die Ansichtbreite besonders deutlich zu minimieren.

Es ist insbesondere vorteilhaft, wenn die Trennwand mit den Anformstegen eine um wenigstens 50% längere Erstreckung senkrecht zum Nutgrund aufweist als die Anformstege, um einen genügenden Abstand der Ansätze zu den Enden der Anformstege zu gewährleisten.

Nach einem weiteren bevorzugten Ausführungsbeispiel sind die Fußabschnitte seitlich versetzt zu einem Mittelabschnitt angeordnet und die Fußabschnitte sind jeweils über einen spitzwinklig zu den Fußabschnitten und zum Mittelabschnitt ausgerichteten Verbindungsabschnitt mit dem Mittelabschnitt verbunden. Es ist dabei möglich und vorteilhaft, wenn zumindest der Fußabschnitt und der Verbindungsabschnitt dieselbe Dicke aufweisen, um eine besonders schmale Ansichtsbreite zu realisieren. Der Fuß muss damit gegenüber der sonstigen Isolierstegstärke quasi nicht verbreitert ausgebildet sein und kann in dem in die Aufnahmenut ragenden Bereich sogar nahezu rechteckig geformt sein.

Nach einer vorteilhaften Ausgestaltung setzen die Ansätze an der Trennwand relativ zum Nutgrund um mehr als 1 mm zu diesem entfernt an als die Anformstege enden.

Vorteilhaft ist die Trennwand in der Montagestellung ausschließlich auf Zug durch den sich verbreiternden Ansatz belastet.

Es ist ferner zweckmäßig, wenn die Anformstege, die Trennwand und die Isolierstege derart aufeinander abgestimmt sind, dass die Fußabschnitte in Richtung der Trennwand und deren sich verbreiternden Ansatz gepresst sind, der wiederum durch seine Formgebung dafür sorgt, dass die Isolierstege im Nutgrund der Aufnahmenuten zur Anlage kommen.

Es ist auch denkbar, dass die zwei Isolierstege über wenigstens eine Rastaufnahme und eine korrespondierende Rastfeder zu einer Montageeinheit zusammenfügbar sind. Dies bietet insbesondere Handhabungs- und Lagerhaltungsvorteile, ohne die Vorteile der zweistückigen Ausgestaltung zu verlieren.

Bevorzugt sind die zwei Isolierstege getrennt voneinander ausgebildet und nicht stoffschlüssig miteinander verbunden.

Alternativ können die zwei Isolierstege aber auch in ihrem Mittelabschnitt stoffschlüssig insbesondere über wenigstens einen oder mehrere insbesondere filmartige Materialstege miteinander verbunden sein, wobei die Materialstege bevorzugt eine Dicke von 0,3 - 1,5 mm aufweisen. Auch diese letztere zwar teuere Ausführungsform nutzt damit die Vorteile der Erfindung, wobei die Variante mit nicht formschlüssig verbundenen Isolierstegen bevorzugt wird, da sie genauso schmal baut wie die Variante mit Stoffschluss und weitere Vorteile bietet wie eine geringere Toleranzempfindlichkeit und das Verhindern von Problemen bei der Montage durch bloße Maßüberschneidungen beim Einschieben, was aber bei genügend dünnen und/oder flexiblen Materialstegen wieder vermieden wird, z.B., wenn die Materialstege filmartig sind. Diese Ausgestaltung bietet ebenfalls handhabungs- und Lagervorteile, ohne die Vorteile eine Ausgestaltung ohne Stoffschluss infolge der relativ flexiblen Materialstege zu verlieren.

Schließlich können die beiden Isolierstege als stoffschlüssiges Isolierprofilteil insbesondere eines Flügels eines Blockfensters verbunden und ausgebildet sein, das wenigstens eine Aufnahmenut zur Festlegung einer Glashalteleiste für eine Scheibe oder eine Kammer für Eckverbinder aufweist.

Nachfolgend wird die Erfindung unter Bezug auf die Zeichnung näher beschrieben. Es zeigt:
Fig. 1 ein Verbundprofil aus zwei Metallprofilen und zwei Isolierstegen nach dem Stand der Technik;
Fig. 2 einen Schnitt durch ein erstes erfindungsgemäßes Verbundprofil aus zwei Metallprofilen und zwei Isolierstegen;
Fig. 3 einen Schnitt durch ein zweites erfindungsgemäßes Verbundprofil aus zwei Metallprofilen und zwei Isolierstegen;
Fig. 4 einen Schnitt durch ein drittes erfmdungsgemäßes Verbundprofil aus zwei Metallprofilen und einem Isoliersteg;
Fig. 5 einen Schnitt durch ein viertes erfindungsgemäßes Verbundprofil, wiederum aus zwei Metallprofilen und zwei Isolierstegen;
Fig. 6 einen Schnitt durch ein fünftes erfindungsgemäßes Verbundprofil aus einem Metallprofilen und einem Kunststoff- und Isolierstegprofil; und
Fig. 7 eine Ausschnittsvergrößerung aus Fig. 6.

Die Figur 2 zeigt ein erstes Verbundprofil aus zwei Metallprofilen 1 und 2, die z.B. aus einer Leichtmetalllegierung bestehen, welche im Einbauzustand beispielsweise Abschnitte eines Innen- und Außenprofils eines Fenster- oder Türflügels ausbilden und an welche bei der Montage des Fensters oder der Tür vorzugsweise weitere Funktionselemente wie Dichtungen, eine Glashalteleiste oder dgl. ansetzbar sind.

Die zwei Metallprofile 1, 2 sind in ihrem einander zugewandten Bereich mit zwei hier parallel zueinander ausgerichteten Isolierstegen 3a, 3b aus einem relativ zum Material der Metallprofile 1, 2 schlechter wärmeleitendem Material formschlüssig miteinander verbunden.

Die Isolierstege 3a, 3b weisen dazu nach Fig. 1 an ihren beiden voneinander abgewandten und den Metallprofilen 1, 2 zugewandten Endbereichen jeweils Fußabschnitte 4 auf, welche in entsprechend ausgeformte nebeneinander liegende Aufnahmenuten 5a, b der Metallprofile 1, 2 eingreifen. Die Isolierstege 3a, 3b weisen hier - was bevorzugt wird - in sich keine Hohlkammer auf, ohne dass dies grundsätzlich auszuschließen wäre. Es verbreitert aber i.allg. wieder die Ansicht.

Die beiden Fußabschnitte 4 liegen dabei jeweils etwas in Richtung des benachbarten Isolierstegs 3a bzw. 3b seitlich versetzt zu einem sie verbindenden Mittelabschnitt 6. Die Fußabschnitte 4 sind hierzu jeweils über einen spitzwinklig zu den Fußabschnitt 4 und zum Mittelabschnitt 6 ausgerichteten Verbindungsabschnitt 7 mit dem Mittelabschnitt 6 verbunden.

Zur Sicherung eines insbesondere senkrecht zur Bildebene der Fig. 2 schubfesten Verbundes kann in eine Nut 8 der Fußabschnitte 4 jeweils ein gerändelter Draht 9 oder ein sonstiges den schubfesten Verbund sicherndes Element eingesetzt sein.

Die Fußabschnitte 4 werden in den Aufnahmenuten 5 durch Anformen - insbesondere Anrollen - von jeweils einem äußeren Anformsteg 10a, b, der sich senkrecht zum Nutgrund 12 erstreckt, form- und kraftschlüssig in den Aufnahmenuten 5 verankert. Zwischen den Enden der Mittelabschnitte 6 und den Anformstegen 10a, b sind hier Dichtungen 28 angeordnet, welche jeweils in eine Dichtungsnut 29 an den Verbindungsabschnitten 7 eingreifen und dort gehalten werden. Sie dienen zur Orientierung und Anlage der Isolierstege 3 an der Leiste 13 und zur Abdichtung der Spalte im fertigen Verbund.

In der Mitte zwischen den beiden Fußabschnitten 4 benachbarter Isolierstege 3a, b welche hier symmetrisch zu einer zwischen den Isolierstege 3a, b verlaufenden Mittelebene M angeordnet sind, ist jeweils eine Trennwand 11 an den Nutgrund 12 angeformt, die sich senkrecht zum Nutgrund 12 über das freie Ende des Anformstege 10a, b hinaus erstreckt und in dem sich über das freie Ende der Anformstege 10a, b hinaus erstreckenden Bereich mittels eines Formschlusses mit den Isolierstegen 3a, b diese an den Metallprofilen 1, 2 sichert.

Nach Fig. 2 wird der Formschluss durch einen sich gegenüber der Trennwand 11 kontinuierlich verbreiternden Ansatz 13 realisiert, der einen sich vom Ende der Trennwand verbreiternden Querschnitt aufweist und zwischen die winklig zueinander ausgerichteten Verbindungsabschnitte 7 der zueinander benachbarten Isolierstege 3a, 3b eingreift, zwischen denen hier ein sich ebenfalls vom Nutgrund aus verbreiternder Freiraum 30 ausgebildet ist.

Bei dieser Anordnung werden die Fußbereiche 4 der Isolierstege 3a, 3b durch das Zusammenspiel der beiden äußeren Anformstege 10a, b mit dem jeweiligen Ansatz 13 an der zugehörigen Trennwand 11 formschlüssig gesichert. Im Bereich der Erstreckung der Anformstege 10a, b sind die Fußbereiche 4 jeweils im wesentlichen rechtwinklig ausgestaltet, wobei die Anformstege Vorsprünge 32 zur Verbesserung des Formschlusses aufweisen, welche im angerollten Zustand in die Fußabschnitte 4 eindrücken

Die Trennwand 11 zur Trennung der direkt nebeneinander liegenden Aufnahmenuten 5a, 5a der Metallprofile 1, 2 zur Aufnahme der Isolierstege 3a, b ragt so weit über die Aufnahmenuten 5a, 5b bzw. über die freien Enden der Anformstege 10 hinaus, dass im Bereich des Formschlusses zwischen den Isolierstegen 3a, 3b und dem Metallprofil 1, 2 durch den Ansatz 13 jeweils ausreichend Material an den Isolierstegen 3a, b zur Verfügung steht, um die geforderte Stabilität der Isolierstege 3a, b und die Stabilität des Verbundes mit den Metallprofilen 1, 2 sicherzustellen, ohne die Isolierstege 3a, b größer zu dimensionieren, was zwangsweise zu einem breiteren Verbund führen würde.

Dabei kann die Trennwand 11 selbst relativ dünn ausgeführt werden, da sie nicht zur seitlichen Stabilisierung dient, d. h. nicht auf Biegung, sondern ausschließlich auf Zug durch den sich verbreiternden Ansatz 13 belastet wird. Die Trennwand 11 wird sicher zwischen den beiden Isolierstegen gestützt und gehalten.

Die Trennwand 11 soll sogar möglichst dünn ausgeführt sein, um sich ausgehend von der Anbindung an den Metallprofilen 1 oder 2 durch Biegeverformung den Toleranzen der Isolierstege im Verbindungsbereich anzupassen, damit allein der sich verbreiternde, leistenartige Ansatz 13 gleichmäßig mit den Isolierstege 3a, b zusammenwirkt.

Durch das Anformen der Anformstege 10a, b an die Isolierstege 3a, b werden die Isolierstege 3a, 3b an die Trennwand 11 und deren sich verbreiternden Ansatz 13 angepresst, der wiederum durch seine Formgebung dafür sorgt, dass die Isolierstege 3a, b gleichfalls auch im Nutgrund 12 der Aufnahmenuten 5 zur Anlage kommen.

Der Bereich zwischen den Isolierstege kann mittels einer Dämmschicht 31 zusätzlich wärmeisoliert ausgebildet sein.

Nach Figur 3 sind die Isolierstege 3a, b jeweils wechselseitig mit einer hier zum anderen Isoliersteg gewandten Seite insbesondere im Mittelabschnitt 6 mit einer stegartigen Rastaufnahme 14 und mit einer stegartigen Rastfeder 15 versehen, so dass die einfache Möglichkeit dazu besteht, diese beiden Isolierstege 3a, b zu einer Baueinheit mittels der Rastverbindung miteinander zu verbinden. Dieses bietet einerseits weiterhin den Vorteil einer einfachen Herstellbarkeit der einzelnen Isolierstege 3a, 3b aber andererseits die Vorteile einer einstückigen Lösung bei der Lagerhaltung und Montage mit den Metallprofilen.

Die Figur 4 zeigt eine weitere Variante, bei welcher die beiden Isolierstege 3a, b anders als in Fig. 2 und 3 stoffschlüssig miteinander verbunden sind, wobei die beiden Isolierstege 3a, jeweils in ihrem Mittelabschnitt 6 über zwei parallel und senkrecht zu den Stegabschnitten ausgerichtete Materialstege 16, 17 miteinander verbunden sind. Diese Materialstege 16, 17 sollen möglichst filmartig ausgebildet sein und eine Dicke von 0,3 -1,5 mm aufweisen.

Die Materialstege 16, 17 dienen einer Kammerbildung zur Verminderung der Konvek-tion innerhalb des Bereiches zwischen den Stegabschnitten 3a und 3b und sind vorzugsweise so beweglich auszugestalten, dass sie die Herstellung des Verbundes zwischen den Stegabschnitten 3a, 3b, welches durch Toleranzen der Metallprofile 1, 2 und der Stegabschnitte 3a, b überlagert wird, nicht behindern.

Die Figur 5 zeigt eine Alternative zur Figur 2, bei welcher der leistenartige Ansatz 13' keinen dreieckigen Querschnitt sondern einen runden Querschnitt aufweist, so dass die Leistenform zylindrisch ist. Der Ansatz kann auch eine andere Formgebung auf weisen, so eine angenäherte Rechteckform wie der in Fig. 5 zweite Ansatz 13" oder eine anders gestaltete Querschnittsgeometrie, wobei der Querschnitt der Kammer 30 und damit der Isolierstege 3a, b an diese Geometrie angepasst wird..

Figur 6 zeigt den Schnitt eines Fensters 20 in Blockbauweise, bei dem der Blendrahmenanschlag 21 den Flügel 22 von der Außenseite her völlig überdeckt. Der Flügel 22 mit dem Metallprofil 1 weist eine schmale Ansichtsbreite auf, wobei das außenseitige Flügelprofil bzw. hier auch Isolierprofilteil 23 mit zwei Stegen 3a', 3b' in die gleiche Aufnahmekontur eingreift, wie die beiden getrennten Isolierstege 3a,b gemäß Figur 2. Das Isolierstegprofil 23 dient hier einerseits isolierend und übernimmt darüber hinaus weitere Funktionen. So weist es eine rechtwinklige Kammer 24 auf, die zur Aufnahme eines Eckverbinders zur Stabilisierung des Isolierprofilteils dient (hier nicht dargestellt). Darüber hinaus hat das Isolierprofilteil 23 eine Aufnahmenut 25 zur Festlegung einer Glashalteleiste 26 für eine Scheibe 27.

Es sind auch andere als Flügelprofile denkbar, bei denen das Verbundprofil lediglich aus einem Metall- und einem KS-Profil besteht (hier nicht dargestellt).

Wie aus Figur 7 zu erkennen ist, besitzt das Flügelprofil 1 ähnlich zur Fig. 2 oder 3 an einer seiner Seiten zwei Fußabschnitte 4a, b, die in weitestgehend rechteckige Aufnahmenuten 4 des Metallprofils 1 eingreifen. Auch hier ist im Nutgrund 12 eine Trennwand 11 vorgesehen, an dessen Ende sich der formschließende Ansatz 13 befindet.

Bezüglich der Trennwand 11 ist noch darauf hinzuweisen, dass auch diese Wand - wie bereits zuvor angedeutet - äußerst dünnwandig ausgeführt werden kann, was zum einen der Ansichtsbreite des Verbundprofils zugute kommt, was aber auch andererseits durch seine Beweglichkeit toleranzausgleichend wirkt. Die Dicke der Trennwand sollte vorzugsweise in einem Bereich von 0,4 - 1,2 mm liegen.

Zusammenfassend ist hervorzuheben, dass die Aufnahmenuten, 5 für die benachbarten Isolierstege 3 jeweils durch die dünne Trennwand 11 gebildet werden, welche die Anform- oder Einspannstege 10a, b deutlich überragt, wobei die Trennwand 11 insbesondere mittels der sich an sie an ihrer vom Nutgrund abgewandten Seite anschließenden Ansatzes 13 formschlüssig die Isolierstege 3a, b an den Metallprofilen 1, 2 sichert. Die Länge der Trennwand 11 soll dabei derart sein, dass eine ausreichende Leistendicke über deren gesamten Verlauf realisierbar ist.

### Bezugszeichen

- Metallprofile: 1, 2
- Isolierstege: 3a, 3b
- Fußabschnitte: 4
- Aufnahmenuten: 5
- Mittelabschnitt: 6
- Verbindungsabschnitte: 7
- Nut: 8
- Draht: 9
- Anformstege: 10
- Trennwand: 11
- Nutgrund: 12
- Ansatz: 13
- Rastaufnahme: 14
- Rastfeder: 15
- Materialstege: 16, 17
- Fenster: 20
- Blendrahmenanschlag: 21
- Flügel: 22
- Isolierprofilteil: 23
- Kammer: 24
- Aufnahmenut: 25
- Glashalteleiste: 26
- Scheibe: 27
- Dichtungen: 28
- Dichtungsnut: 29
- Freiraum: 30
- Dämmschicht: 31
- Vorsprünge: 32

## Patentansprüche

1. Verbundprofil, insbesondere für Türen, Fenster oder Fassaden, aus
a) wenigstens einem oder mehreren Metallprofil(en) (1, 2) und wenigstens zwei Isolierstegen (3a, b),
b) wobei das wenigstens eine Metallprofil (1, 2) und die Isolierstege (3a,b;
3a', 3b') formschlüssig miteinander **dadurch** verbunden sind, dass jeweils zueinander benachbarte Fußabschnitte (4) an den beiden Isoliersiegen (3a, b) in zueinander benachbarte Aufnahmenuten (5)
Metallprofil (1, 2) eingreifen.
c) wobei zwischen den benachbarten Aufnahmenuten (5) eine Trennwand (11) an dem wenigstens einen Metallprofil (1,2) ausgebildet ist, und
d) wobei die Fußabschnitte (4) jeweils an ihren von der Trennwand (11) abgewandten Seiten mittels Anformstegen (10a, b) an die Trennwand gedrückt sind,
**dadurch gekennzeichnet, dass**
e) die Trennwand (11) zwischen den beiden Aufnahmenuten (5) platten- oder stegförmig mit parallelen wänden ausgebildet ist und sich zwischen den beiden benachbarten Aufnahmenuten (5) an ihrem vom Nutgrund (12) abgewandten Ende über das freie Ende der Anformstege (10a, b) hinaus erstreckt; und
f) die Trennwand (11) hier einen Ansatz (13, 13', 13") aufweist, der beide benachbarte Fußbereiche (4) formschlüssig an dem wenigstens einen Metallprofil (1,2) sichert; und
g) der Ansatz (13,13',13") relativ zum Nutgrund (12) der Aufnahmenuten (5) hinter dem freien Enden der Anformstege (10a, b) ansetzt oder der Ansatz (13,13',13") relativ zum Nutgrund der Aufnahmenuten in der Ebene des freien Endes der Anformstege ansetzt.

2. Verbundprofil nach Anspruch 1, **dadurch**, dass der Ansatz (13, 13', 13") leistenförmig, insbesondere als durchgängige Leiste ausgebildet ist.

3. Verbundprofil nach Anspruch 1 oder 2, **dadurch**, das der Ansatz (13, 13'. 13") nur abschnittsweise an die Trennwand (11) angeformt ist.

4. Verbundprofil nach einem der vorstehenden Ansprüche, **dadurch gekennzeichnet, dass** der Ansatz (13, 13', 13") einen dreieckigen, runden oder rechteckigen Querschnitt aufweist und in eine entsprechend geformte Kammer (30) zwischen den beiden Isolierstegen (3a, b) eingreift

5. Verbundprofil nach einem der vorstehenden Ansprüche, **dadurch gekennzeichnet, dass** die Dicke der Trennwand (11) vor dem Ansatz (13, 13', 13") 0,4 bis 1.2 mm beträgt.

6. Verbundprofil nach einem der vorstehenden Ansprüche, **dadurch gekennzeichnet, dass** die Dicke des Ansatzes (13, 13', 13") mehr als 1, 2 mm beträgt.

7. Verbundprofil nach einem der vorstehenden Ansprüche, **dadurch gekennzeichnet, dass** die Trennwand (11) mit den Anformstegen eine um wenigstens 50% längere Erstreckung senkrecht zum Nutgrund (12) aufweist als die Anformstege (10a, b).

8. Verbundprofil nach einem der vorstehenden Ansprüche, **dadurch gekennzeichnet, dass** die Fußabschnitte (4) seitlich versetzt zu einem Mittelabschnitt (6) angeordnet sind und dass die Fußabschnitte (4) jeweils über einen spitzwinkelig zu den Fußabschnitten (4) und zum Mittelabschnitt (6) ausgerichteten Verbindungsabschnitt (7) mit dem Mittelabschnitt (6) verbunden sind.

9. Verbundprofil nach einem der vorstehenden Ansprüche, **dadurch gekennzeichnet, dass** zwischen den beiden freien Enden der Mittelabschnitte (6) der Isolierstege und den Anformstegen (10a, b) Dichtungen (28) angeordnet sind.

10. Verbundprofil nach einem der vorstehenden Ansprüche, **dadurch gekennzeichnet, dass** die Ansätze (13, 13', 13") an der Trennwand (11) relativ zum Nutgrund um mehr als 1 mm zu diesem entfernt ansetzen als die Anfonnstege (10) enden.

11. Verbundprofil nach einem der vorstehenden Ansprüche, **dadurch gekennzeichnet, dass** die Trennwand (11) in der Montagestellung ausschließlich auf Zug durch den sich verbreiternden Ansatz (13, 13', 13") belastet ist.

12. Verbundprofil nach einem der vorstehenden Ansprüche, **dadurch gekennzeichnet, dass** die Anformstege(10a b), die Trennwand (13, 13', 13") und die Isolierstege (3a, 3b) derart aufeinander abgestimmt sind, dass die Fußabschnitte in Richtung der Trennwand (11) und deren sich verbreiternden Ansatz (13, 13', 13") gepresst sind, der wiederum durch seine Formgebung dafür sorgt, dass die Isolierstege (3a,b) im Nutgrund (12) der Aufnahmenuten (5) zur Anlage kommen.

13. Verbundprofil nach einem der vorstehenden Ansprüche, **dadurch gekennzeichnet, dass** in dem Bereich zwischen den Isolierstegen (3a, b) eine Dämmschicht (31) angeordnet ist.

14. Verbundprofil nach einem der vorstehenden Ansprüche, **dadurch gekennzeichnet, dass** die Isolierstege (3a, b) über wenigstens eine Rastaufnahme (14) und eine korrespondierenden Rastfeder (15) zu einer Montageeinheit zusammenfügbar sind.

15. Verbundprofil nach einem der vorstehenden Ansprüche, **dadurch gekennzeichnet, dass** die Isolierstege (3a, b) getrennt voneinander ausgebildet und nicht stoffschlüssig miteinander verbunden sind.

16. Verbundprofil nach einem der vorstehenden Ansprüche, **dadurch gekennzeichnet, dass** die Isolierstege (3a, b) in ihrem Mittelabschnitt (6) stoffschlüssig insbesondere über wenigstens einen oder mehrere insbesondere filmartige Materialstege (16, 17) miteinander verbunden sind.

17. Verbundprofil nach einem der vorstehenden Ansprüche, **dadurch gekennzeichnet, dass** die Materialstege (16, 17) eine Dicke von 0,3 - 1,5 mm aufweisen.

18. Verbundprofil nach einem der vorstehenden Ansprüche, **dadurch gekennzeichnet, dass** die Isolierstege (3a', 3b') stoffschlüssig als Isolierprofiltcil (23) insbesondere eines Flügels eines Blockfensters miteinander verbunden und ausgebildet sind, das wenigstens eine Aufnahmenut (25) zur Festlegung einer Glashalteleieiste (26) für eine Scheibe (27) oder eine Kammer (24) für Eckverbinder aufweist.

## Claims

1. Composite profile, in particular for doors, windows or facades, comprising
a) at least one or more metal profiles (1, 2) and at least two insulating webs (3a, b),
b) wherein the at least one metal profile (1, 2) and the insulating webs (3a, b; 3a', 3b') are positively connected to one another in that in each case mutually adjacent foot portions (4) on the two insulating webs (3a, b) engage in mutually adjacent locating grooves (5) in the at least one metal profile (1, 2),
c) wherein a separating wall (11) on the at least one metal profile (1, 2) is formed between the adjacent locating grooves (5), and
d) wherein the foot portions (4), in each case on their sides facing away from the separating wall (11), are pressed onto the separating wall by means of integrally formed webs (10a, b), **characterized in that**
e) the separating wall (11) between the two locating grooves (5) is formed in a plate- or web-shaped manner with parallel walls and extends between the two adjacent locating grooves (5) at its end facing away from the groove bottom (12) beyond the free end of the integrally formed webs (10a, b);
and
f) the separating wall (11) here has an attachment (13, 13', 13") which secures both adjacent foot regions (4) positively to the at least one metal profile (1, 2); and
g) the attachment (13, 13', 13") starts relative to the groove bottom (12) of the locating grooves (5) behind the free end of the integrally formed webs (10a, b) or the attachment (13, 13', 13") starts relative to the groove bottom of the locating grooves in the plane of the free end of the integrally formed webs.

2. Composite profile according to Claim 1, **characterized in that** the attachment (13, 13', 13") is of strip-shaped design, in particular is designed as a continuous strip.

3. Composite profile according to Claim 1 or 2, **characterized in that** the attachment (13, 13', 13") is integrally formed on the separating wall (11) only in portions.

4. Composite profile according to one of the preceding claims, **characterized in that** the attachment (13, 13', 13") has a triangular, round or rectangular cross section and engages in a correspondingly formed chamber (30) between the two insulating webs (3a, b).

5. Composite profile according to one of the preceding claims, **characterized in that** the thickness of the separating wall (11) in front of the attachment (13, 13', 13") is 0.4 to 1.2 mm.

6. Composite profile according to one of the preceding claims, **characterized in that** the thickness of the attachment (13, 13', 13") is more than 1.2 mm.

7. Composite profile according to one of the preceding claims, **characterized in that** the separating wall (11) with the integrally formed webs has an extension perpendicular to the groove bottom (12) which is longer by at least 50% than the integrally formed webs (10a, b).

8. Composite profile according to one of the preceding claims, **characterized in that** the foot portions (4) are arranged laterally offset to a central portion (6), and **in that** the foot portions (4) are in each case connected to the central portion (6) via a connecting portion (7) oriented at an acute angle to the foot portions (4) and to the central portion (6).

9. Composite profile according to one of the preceding claims, **characterized in that** seals (28) are arranged between the two free ends of the central portions (6) of the insulating webs and the integrally formed webs (10a, b).

10. Composite profile according to one of the preceding claims, **characterized in that** the attachments (13, 13', 13") on the separating wall (11) start relative to the groove bottom at a distance therefrom of more than 1 mm than the integrally formed webs (10) terminate.

11. Composite profile according to one of the preceding claims, **characterized in that** the separating wall (11) in the mounting position is loaded exclusively in tension by the widening attachment (13, 13', 13").

12. Composite profile according to one of the preceding claims, **characterized in that** the integrally formed webs (10a, b), the separating wall (11) and the insulating webs (3a, 3b) are matched to one another in such a way that the foot portions are pressed in the direction of the separating wall (11) and its widening attachment (13, 13', 13") which, in turn, ensures through its configuration that the insulating webs (3a, b) come to bear in the groove bottom (12) of the locating grooves (5).

13. Composite profile according to one of the preceding claims, **characterized in that** an insulating layer (31) is arranged in the region between the insulating webs (3a, b).

14. Composite profile according to one of the preceding claims, **characterized in that** the insulating webs (3a, b) can be assembled to form a mounting unit via at least one latching receptacle (14) and a corresponding latching spring (15).

15. Composite profile according to one of the preceding claims, **characterized in that** the insulating webs (3a, b) are formed separately from one another and are not integrally bonded to one another.

16. Composite profile according to one of the preceding claims, **characterized in that** the insulating webs (3a, b) are integrally bonded to one another in their central portion (6) in particular via at least one or more in particular film-like material webs (16, 17).

17. Composite profile according to one of the preceding claims, **characterized in that** the material webs (16, 17) have a thickness of 0.3-1.5 mm.

18. Composite profile according to one of the preceding claims, **characterized in that** the insulating webs (3a', 3b') are integrally bonded to one another and designed as insulating profile part (23) in particular of a sash of a block window which comprises at least one locating groove (25) for fixing a glass-retaining strip (26) for a pane (27) or a chamber (24) for corner connectors.

## Revendications

1. Profilé composite, notamment pour des portes, des fenêtres ou des façades composé de
a) au moins un ou plusieurs profilés métalliques (1, 2) et au moins deux entretoises d'isolation (3a, b),
b) l'au moins un profilé métallique (1, 2) et les entretoises d'isolation (3a, b ; 3a', 3b') étant reliés par complémentarité de formes les uns aux autres du fait que des sections de pied (4) respectivement contiguës les unes aux autres s'engagent sur les deux entretoises d'isolation (3a, b) dans des rainures de réception (5) contiguës les unes aux autres,
c) entre les rainures de réception (5) contiguës étant réalisée une paroi de séparation (11) sur l'au moins un profilé métallique (1, 2) et
d) les sections de pied (4) étant pressées respectivement sur leurs côtés éloignés de la paroi de séparation (11) à l'aide d'entretoises formées (10a, b) sur la paroi de séparation,
**caractérisé en ce que**
e) la paroi de séparation (11) entre les deux rainures de réception (5) est réalisée en forme de plaque ou de traverse avec des parois parallèles et s'étend entre les deux rainures de réception (5) contigües sur leur extrémité éloignée du fond de rainure (12) au-delà de l'extrémité libre des entretoises formées (10a, b) ; et
f) la paroi de séparation (11) présente ici une saillie (13, 13', 13") qui bloque les deux zones de pied (4) contiguës par complémentarité de formes sur l'au moins un profilé métallique (1, 2) ; et
g) la saillie (13, 13', 13") se fixe par rapport au fond de rainure (12) des rainures de réception (5) derrière l'extrémité libre des entretoises formées (10a, b) ou la saillie (13, 13', 13") se fixe par rapport au fond de rainure des rainures de réception dans le plan de l'extrémité libre des entretoises formées.

2. Profilé composite selon la revendication 1, **caractérisé en ce que** la saillie (13, 13', 13") est réalisée en forme de barre, en particulier comme une barre continue.

3. Profilé composite selon la revendication 1 ou 2, **caractérisé en ce que** la saillie (13, 13', 13") est formée uniquement par endroits sur la paroi de séparation (11).

4. Profilé composite selon l'une quelconque des revendications précédentes, **caractérisé en ce que** la saillie (13, 13', 13") présente une section triangulaire, ronde ou rectangulaire et s'engage dans une chambre (30) formée en conséquence entre les deux entretoises d'isolation (3a, 3b).

5. Profilé composite selon l'une quelconque des revendications précédentes, **caractérisé en ce que** l'épaisseur de la paroi de séparation (11) avant la saillie (13, 13', 13") est comprise entre 0,4 et 1,2 mm.

6. Profilé composite selon l'une quelconque des revendications précédentes, **caractérisé en ce que** l'épaisseur de la saillie (13, 13', 13") s'élève à plus de 1,2 mm.

7. Profilé composite selon l'une quelconque des revendications précédentes, **caractérisé en ce que** la paroi de séparation (11) avec les entretoises formées présente un développement plus long d'au moins 50 % perpendiculairement au fond de rainure (12) que les entretoises formées (10a, b).

8. Profilé composite selon l'une quelconque des revendications précédentes, **caractérisé en ce que** les sections de pied (4) sont disposées en déport latéral par rapport à une section médiane (6) et **en ce que** les sections de pied (4) sont reliées à la section médiane (6) respectivement par une section de liaison (7) orientée à angle aigu par rapport aux sections de pied (4) et à la section médiane (6).

9. Profilé composite selon l'une quelconque des revendications précédentes, **caractérisé en ce qu'**entre les deux extrémités libres des sections médianes (6) des entretoises d'isolation et les entretoises formées (10a, b) sont disposées des garnitures (28).

10. Profilé composite selon l'une quelconque des revendications précédentes, **caractérisé en ce que** les saillies (13, 13', 13") se fixent sur la paroi de séparation (11) par rapport au fond de rainure de plus d'1 mm par rapport à celui-ci que les entretoises formées (10) ne se terminent.

11. Profilé composite selon l'une quelconque des revendications précédentes, **caractérisé en ce que** la paroi de séparation (11) est soumise exclusivement à la traction dans la position de montage par la saillie (13, 13', 13") s'élargissant.

12. Profilé composite selon l'une quelconque des revendications précédentes, **caractérisé en ce que** les entretoises formées (10a, b), la paroi de séparation (13, 13', 13") et les entretoises d'isolation (3a, 3b) sont adaptées les unes aux autres de telle sorte que les sections de pied soient pressées en direction de la paroi de séparation (11) et de leur saillie (13, 13', 13") s'élargissant qui veille de nouveau de par sa conception à ce que les entretoises d'isolation (3a, b) viennent en appui dans le fond de rainure (12) des rainures de réception (5).

13. Profilé composite selon l'une quelconque des revendications précédentes, **caractérisé en ce qu'**une couche isolante (31) est disposée dans la zone entre les entretoises d'isolation (3a, b).

14. Profilé composite selon l'une quelconque des revendications précédentes, **caractérisé en ce que** les entretoises d'isolation (3a, b) peuvent être assemblées par au moins un logement d'encliquetage (14) et un ressort à cran d'arrêt (15) correspondant en une unité de montage.

15. Profilé composite selon l'une quelconque des revendications précédentes, **caractérisé en ce que** les entretoises d'isolation (3a, b) sont réalisées séparément l'une de l'autre et ne sont pas reliées par liaison de matière l'une à l'autre.

16. Profilé composite selon l'une quelconque des revendications précédentes, **caractérisé en ce que** les entretoises d'isolation (3a, b) sont reliées l'une à l'autre dans leur section médiane (6) par liaison de matière en particulier par au moins l'une ou plusieurs entretoises de matériau en particulier de type film (16, 17).

17. Profilé composite selon l'une quelconque des revendications précédentes, **caractérisé en ce que** les entretoises de matériau (16, 17) présentent une épaisseur comprise entre 0,3 et 1,5 mm.

18. Profilé composite selon l'une quelconque des revendications précédentes, **caractérisé en ce que** les entretoises d'isolation (3a', 3b') sont reliées l'une à l'autre et réalisées par liaison de matière comme partie profilée isolante (23) en particulier d'un battant d'un bloc de fenêtre, qui présente au moins une rainure de réception (25) pour la fixation d'une parclose (26) pour une vitre (27) ou une chambre (24) pour un dispositif de liaison angulaire.
